# DEMANDE DE BREVET EUROPEEN

(11) **EP 0 790 191 A1**
(43) Date de publication de la demande: **20.08.1997**
(21) Numéro de dépôt: 97470005.6
(22) Date de dépôt: 14.02.1997
(51) Int. Cl.: B65D 41/04, B67B 7/18

(54) **Dispositif pour faciliter le dévissage des bouchons à vis ou opercules dévissables appliqués sur des bouteilles ou récipients**

(30) Priorité: 16.02.1996 FR 9602104
(71) Demandeur: Wojtkowski, Waldemar, 54640 Tucquegnieux (FR)
(72) Inventeur: Wojtkowski, Waldemar, 54640 Tucquegnieux (FR); Engel, Pascal, 54800 Aix-Gondrecourt (FR)

(57) **Abrégé**

L'invention concerne un dispositif permettant de dévisser et de visser sans effort et sans risque de blessures les bouchons à vis ou opercules dévissables appliqués sur des bouteilles ou récipients.

Il est constitué par un élément annulaire (1) rapporté extérieurement et solidarisé en usine à l'opercule (2). Cet élément annulaire (1) permet d'augmenter l'efficacité du dévissage et du vissage grâce à une augmentation du couple, de la surface d'appui et d'adhérence des doigts de l'utilisateur lors de son effort de rotation sur l'élément annulaire (1) qui entraîne l'opercule (2) par rapport à la bouteille (3).

Le dispositif selon l'invention est particulièrement destiné aux opercules dévissables des bouteilles de bière et aux flacons avec bouchon à vis.

## Description

La présente invention concerne un dispositif pour faciliter le dévissage et le vissage des bouchons à vis ou opercules dévissables appliqués sur des bouteilles ou récipients prévus à cet effet.

La rotation de ces bouchons et opercules est traditionnellement effectuée directement à l'aide des doigts, ce qui nécessite un effort important et souvent blessant pour l'utilisateur.

Les inventions existantes pour faciliter l'ouverture de ces opercules consistent en des systèmes amovibles, qu'il faut avoir à portée de main et qu'il est nécessaire de positionner sur chaque opercule.

Le dispositif selon l'invention permet de remédier à cet inconvénient. Il comporte en effet un élément annulaire rapporté extérieurement et solidarisé en usine à l'opercule, par exemple, par adhérence, emboîtage, emboutissage ou moulage. Cet élément annulaire permet d'augmenter l'efficacité du dévissage et du vissage, grâce à une augmentation du couple, de la surface d'appui et de l'adhérence des doigts de l'utilisateur lors de son effort de rotation sur l'élément annulaire qui entraîne l'opercule. L'élément annulaire pourra être réalisé en matière rigide, semi-rigide ou souple permettant la mise en place en une seule opération autour de l'opercule.

Selon un autre dispositif, l'élément annulaire rapporté extérieurement en usine autour de l'opercule est en matière déformable et positionné avec du jeu entre l'élément annulaire et l'opercule, la mise en contact de l'élément annulaire et de l'opercule s'effectuant par la pression des doigts de l'utilisateur sur l'élément annulaire déformable, et permet ainsi l'entraînement de l'opercule lors de la rotation de l'élément annulaire.

Selon un autre dispositif, l'élément annulaire rapporté extérieurement en usine à l'opercule pourra être en matière rigide ou semi-rigide et positionné avec du jeu entre l'élément annulaire et l'opercule. L'élément annulaire comporte des saillies sur sa surface intérieure, ces saillies étant adaptées pour venir dans les parties creuses de la surface extérieure de l'opercule. Lorsque l'utilisateur exerce une rotation sur l'élément annulaire, il provoque l'entraînement de l'opercule.

Selon une variante pour chacun des trois dispositifs, l'élément annulaire comporte une partie en retour sous l'opercule pouvant assurer un blocage en translation de l'élément annulaire par rapport à l'opercule.

Selon une variante pour chacun des trois dispositifs, l'élément annulaire comporte une partie partiellement ou totalement en retour au-dessus de l'opercule.

Selon une variante pour chacun des trois dispositifs, le contour extérieur de l'élément annulaire est irrégulier pour faciliter la préhension par l'utilisateur.

Selon une variante pour chacun des trois dispositifs, le contour extérieur de l'élément annulaire comporte des empreintes, par exemple une surface striée, pour faciliter la préhension par l'utilisateur.

Selon une variante pour chacun des trois dispositifs, l'élément annulaire présente sur sa surface intérieure destinée à être en contact avec la surface extérieure de l'opercule des empreintes améliorant l'adhérence et l'entraînement entre l'élément annulaire et l'opercule lorsque l'utilisateur exerce son effort.

La figure 1 représente, en coupe, le dispositif selon l'invention.

La figure 2 représente, en coupe, un autre dispositif de l'invention

La figure 3 représente, en vue de dessus, un autre dispositif de l'invention.

Le dispositif représenté sur la figure 1 comporte un élément annulaire (1) rapporté extérieurement et solidarisé en usine à l'opercule (2) fixé sur la bouteille (3). Lorsque l'utilisateur exerce son effort avec ses doigts sur l'élément annulaire (1) solidarisé à l'opercule (2), l'augmentation du couple, de la surface d'appui et de l'adhérence des doigts que procure l'élément annulaire (1) facilite le dévissage et le vissage de l'opercule (2) entraîné par l'élément annulaire (1).

Le dispositif représenté sur la figure 2 comporte un élément annulaire (1) en matière déformable et rapporté extérieurement en usine et positionné avec un jeu entre l'élément annulaire (1) et l'opercule (2). Lorsque l'utilisateur exerce une pression avec ses doigts sur l'élément annulaire (1) déformable, il met en contact l'élément annulaire (1) avec l'opercule (2)fixé sur la bouteille (3) et permet l'entraînement de l'opercule (2) lors de la rotation de l'élément annulaire (1).

Le dispositif représenté sur la figure 3 comporte un élément annulaire (1) positionné avec du jeu autour de l'opercule (2) et comporte des saillies sur sa surface intérieure adaptées pour venir dans les parties creuses de la surface extérieure de l'opercule (2). Lorsque l'utilisateur exerce une rotation sur l'élément annulaire (1) il provoque l'entraînement de l'opercule (2) par rapport à la bouteille (3).

Le dispositif selon l'invention est particulièrement destiné aux opercules dévissables des bouteilles de bière et aux flacons avec bouchon à vis.

## Revendications

1. Dispositif pour assurer le dévissage et le vissage des bouchons à vis ou opercules dévissables appliqués sur des bouteilles ou récipients prévus à cet effet, caractérisé en ce qu'il comporte un élément annulaire (1) rapporté extérieurement en usine et solidarisé par emboutissage avec l'opercule (2) fixé sur la bouteille (3), cet élément annulaire (1) transmettant à l'opercule (2) le mouvement de couple de l'utilisateur lorsque celui-ci exerce son effort de dévissage ou de vissage sur l'élément annulaire(1) entraînant ainsi la rotation de l'opercule (2) par rapport à la bouteille (3).

2. Dispositif pour assurer le dévissage et le vissage des bouchons à vis ou opercules dévissables appliqués sur des bouteilles ou récipients prévus à cet effet, caractérisé en ce qu'il comporte un élément annulaire déformable (1), rapporté avec du jeu extérieurement en usine autour de l'opercule (2) fixé sur la bouteille (3), et qui lors de la pression des doigts de l'utilisateur sur l'élément annulaire déformable (1), met celui-ci en contact avec l'opercule (2) et permet ainsi la transmission de l'effort de rotation à l'opercule (2) qui ainsi tourne par rapport à la bouteille (3).

3. Dispositif selon l'une quelconque des revendications précédentes caractérisé en ce que l'élément annulaire (1) comporte une partie en retour sous l'opercule (2).

4. Dispositif selon l'une quelconque des revendications précédentes caractérisé en ce que l'élément annulaire (1) comporte une partie en retour au-dessus de l'opercule (2).

5. Dispositif selon l'une quelconque des revendications précédentes caractérisé en ce que l'élément annulaire (1) comporte un contour extérieur de forme irrégulière.

6. Dispositif selon l'une quelconque des revendications précédentes caractérisé en ce que l'élément annulaire (1) comporte des empreintes sur sa surface extérieure.

7. Dispositif selon l'une quelconque des revendications précédentes caractérisé en ce que l'élément annulaire (1) comporte des empreintes sur sa surface intérieure.
